# EUROPÄISCHE PATENTANMELDUNG

(11) **EP 2 011 411 A2**
(43) Veröffentlichungstag der Anmeldung: **07.01.2009**
(21) Anmeldenummer: 08159685.0
(22) Anmeldetag: 04.07.2008
(51) Int. Cl.: A41D 27/08

(54) **Textilie, insbesondere Haus-, Heim- oder Wohntextilie, Bekleidungsstück bzw. Accessoire, und Möbelstück bzw. Einrichtungsgegenstand**

(30) Priorität: 05.07.2007 DE 102007031285; 16.11.2007 DE 102007054849
(71) Anmelder: Hagn, Claudia, 21224 Rosengarten (DE)
(72) Erfinder: Hagn, Claudia, 21224 Rosengarten (DE)
(74) Vertreter: Lermer, Christoph

(57) **Zusammenfassung**

Eine Textilie, insbesondere eine Haus-, Heim- oder Wohntextilie, beispielsweise Bettwäsche, Vorhänge, und dgl., umfasst ein erstes textiles Element 1b und am ersten textilen Element 1b angeordnete Befestigungsmittel zum Befestigen eines zweiten Elements 1c an dem ersten textilen Element 1b. Insbesondere ist das erste textile Element 1b ein Element aus Tuch, Stoff oder ähnlichem, das bestimmten funktionalen Anforderungen gerecht werden muss. Demnach muss das Element 1b bestimmten Belastungen standhalten und unter bestimmten vorgegebenen Bedingungen gereinigt werden können. Eine erfindungsgemäße Bettwäsche in Form eines (größeren) Bettbezugs 1a, eines (kleineren) Kopfkissenbezugs 2a und eines Bezugs 3a für eine Nackenrolle wiesen jeweils funktionale Grundelemente 1b, 2b, 3b mit Öffnungen zum Einbringen eines Federbetts bzw. eines Kissens auf. Zur individuellen Gestaltung sind mittels eines Befestigungsmittels, beispielsweise eines Klettverschlusses, sowohl am Bettbezug 1a, am Kopfkissenbezug 2a und am Nackenrollenbezug 3a abnehmbare Dekostoffe 1c, 2c bzw. 3c angeordnet. Um ein sorgfältiges Waschen des Kopflcissen- und Bettbezugs zu ermöglichen, sind die Dekostoffe 1c, 2c, 3c lösbar an den funktionalen Grundelementen 1b, 2b bzw. 3b angeordnet. Auf diese Weise können die Grundelemente 1b, 2b, 3b unter anderen Bedingungen gereinigt werden als die in der Regel aus einem anderen Material bestehenden, empfindlicheren Dekostoffe 1c, 2c, 3c.

## Beschreibung

### GEBIET DER ERFINDUNG

Die Erfindung betrifft eine Textilie, insbesondere eine Haus-, Heim- oder Wohntextilie, beispielsweise Bettwäsche, Vorhänge oder dgl., umfassend ein erstes textiles Element. Darüber hinaus betrifft die Erfindung eine Kombination einer derartigen Textilie mit einem an der Textilie angeordneten zweiten Element. Ferner betrifft die Erfindung ein Bekleidungsstück bzw. Accessoire, umfassend ein erstes funktionales Element, sowie ein Möbelstück bzw. einen Einrichtungsgegenstand, umfassend ein erstes funktionales Element.

### STAND DER TECHNIK

Zur Gestaltung einer individuellen Wohnatmosphäre werden u. a. Haus- und Heimtextilien wie Vorhänge, Gardinen, Tischdecken, Servietten, usw. je nach Geschmack ausgewählt. Besonderer Wert wird auch auf die Erscheinung von Haustextilien wie Bett- und Tischwäsche, Geschirr- und Küchentücher, Wohn- und Schlafdecken, Handtücher usw. gelegt. Mittlerweile werden auch vermehrt textile Produkte als "Sets" angeboten, bei denen Farbe und Muster aufeinander abgestimmt sind.

Eine Einschränkung bei der Auswahl der Materialien ergibt sich jedoch aus der unterschiedlichen Funktionalität der Textilien und aus der Tatsache, dass gewünschte, hochwertige Textilien den (unterschiedlichen) funktionalen Anforderungen nicht gerecht werden. Problematisch ist dabei insbesondere die Robustheit der Materialien im Gebrauch oder beim Reinigen bzw. Waschen der Textilien.

Bei Bekleidungsstücken, Schuhen, Stiefeln oder Accessoires, wie z.B. Taschen, muss ebenfalls häufig ein Kompromiss zwischen dem gewünschten Material und damit dem äußeren Erscheinungsbild, und praktischen Aspekten wie Reinigen oder Waschen des Gegenstands eingegangen werden.

Ähnlich verhält es sich bei Möbeln und Einrichtungsgegenständen, deren Aussehen sich z. T. aus ihrer Funktionalität ergibt und in der Regel mit der Anschaffung festgelegt ist. So ist z. B. die Auswahl von Möbelstoffen, Möbelbezügen (Hussen), textilen Bodenbelägen, Tapeten, Rollos, Schiebevorhängen, usw. oft schwierig, da der eingerichtete Wohnraum damit auf längere Zeit ein bestimmtes Erscheinungsbild bietet.

### AUFGABE DER ERFINDUNG

Ausgehend davon ist es die Aufgabe der vorliegenden Erfindung, eine Textilie, ein Bekleidungsstück bzw. Accessoire und ein Möbelstück bzw. einen Einrichtungsgegenstand bereitzustellen, die eine Anpassung an individuelle Wünsche bzgl. des äußeren Erscheinungsbilds erlauben und gleichzeitig den jeweiligen funktionalen Anforderungen gerecht werden.

### TECHNISCHE LÖSUNG

Diese Aufgabe wird gelöst durch die Bereitstellung einer Textilie gemäß Anspruch 1, einer Kombination aus der Textilie mit einem zweiten Element gemäß Anspruch 3, einem Bekleidungsstück bzw. Accessoire gemäß Anspruch 7, einer Kombination aus Bekleidungsstück bzw. Accessoire mit einem zweiten Element gemäß Anspruch 9, ein Möbelstück bzw. einen Einrichtungsgegenstand gemäß Anspruch 13, und einer Kombination aus einem Möbelstück bzw. Einrichtungsgegenstand mit einem zweiten Element gemäß Anspruch 15.

Die Textilie, insbesondere eine Haus-, Heim- oder Wohntextilie, beispielsweise Bettwäsche, Vorhänge, und dgl., umfassen ein erstes textiles Element und am ersten textilen Element angeordnete Befestigungsmittel zum Befestigen eines zweiten Elements an dem ersten textilen Element.

Im Rahmen der Erfindung kann eine beliebige Textilie, wie Bettwäsche, ein Deckenüberzug, ein Kopfkissenüberzug, Vorhänge, Duschvorhänge, Gardinen, Möbelstoffe, Tischwäsche (z.B. Tischdecken, Servietten, Platzgedecke,), Geschirr- und Küchentücher, eine Wohn- oder Schlafdecke, sonstige Decken aller Art, ein Handtuch, und ähnliches vorliegen. Insbesondere ist das erste textile Element ein Element aus Tuch, Stoff oder ähnlichem, das bestimmten funktionalen Anforderungen gerecht werden muss. Demnach muss das Element bestimmten Belastungen standhalten und unter bestimmten vorgegebenen Bedingungen gereinigt werden.

Die Aufgabe wird auch gelöst durch eine Kombination aus der oben genannten Textilie und einem an der Textilie angeordneten zweiten Element, wobei das zweite Element mittels der Befestigungsmittel lösbar und/oder abnehmbar am ersten textilen Element befestigt ist.

Darüber hinaus wird die Aufgabe gelöst durch ein Bekleidungsstück bzw. Accessoire, umfassend eine erstes funktionales Element, und ein am ersten funktionalen Element angeordnete Befestigungsmittel zum Befestigen eines zweiten Elements am ersten Element.

Bei Bekleidungsstücken und Accessoires ist insbesondere an Jacken, Pullover, T-Shirts, Hosen, Schals, Badebekleidung, Mützen, Handschuhe, Bademäntel, Gürtel, Taschen, usw., aber auch an Fußbekleidung wie Schuhe, Pantoffel, Stiefel, usw. gedacht worden.

Eine erfindungsgemäße Kombination besteht wenigstens aus einem Bekleidungsstück bzw. Accessoire wie beschrieben, und einem am Bekleidungsstück bzw. Accessoire angeordneten zweiten Element, wobei das zweite Element mittels der Befestigungsmittel lösbar und/oder abnehmbar am Bekleidungsstück bzw. Accessoire befestigt ist.

Die Aufgabe wird auch gelöst durch ein Möbelstück bzw. einen Einrichtungsgegenstand, umfassend eine erstes funktionales Element, und am ersten funktionalen Element angeordnete Befestigungsmittel zum Befestigen eines zweiten Elements am ersten Element.

Die Erfindung ist im Zusammenhang mit allen denkbaren, insbesondere textilen oder mit textilem Material bezogenen Möbeln und Einrichtungsgegenständen ausführbar. Beispielhaft seien Lampen, Schiebevorhänge, Raumtrennelemente, Rollos, Bilderrahmen, Tapeten, Hocker, Truhen, Sitzmöbel, Hussen, Sitzmöbelbezüge und -überzüge, Textilschränke, etc. genannt.

Eine erfindungsgemäße Kombination besteht wenigstens aus einem Möbelstück bzw. Einrichtungsgegenstand wie beschrieben, und einem am Möbelstück bzw. Einrichtungsgegenstand angeordneten zweiten Element, wobei das zweite Element mittels der Befestigungsmittel lösbar und/oder abnehmbar am Möbelstück bzw. Einrichtungsgegenstand befestigt ist.

In sämtlichen der beschriebenen Ausführungen der Erfindung können die Befestigungsmittel einen Klettverschluss, Knöpfe, Knopflöcher, einen Reißverschluss, ein Befestigungsband, etc. umfassen.

Das zweite Element kann ein Zierelement und/oder ein funktionales Element aufweisen. Als zweites Element wird in allen Ausführungsformen insbesondere ein zweites textiles Element, beispielsweise ein Dekorationsstoff, verwendet. Die zweite Textilie ist insbesondere aus einem anderen, hochwertigeren und/oder empfindlichen Material hergestellt. Das zweite Element kann jedoch auch aus anderen Materialien hergestellt sein und/oder ein funktionales Element, beispielsweise eine Uhr, ein LED-Bildschirm, ein Schmuckstück, einen Spiegel, eine Beleuchtung, eine Tasche, o. ä. umfassen. Es besteht die Möglichkeit des Abnehmens des zweiten vom ersten (insbesondere funktionalen) Element, beispielsweise zum Reinigen oder Waschen des ersten und/oder zweiten Elements. So kann beispielsweise an Vorhängen, Bettwäschen oder Handtüchern ein hochwertiger, abnehmbarer und/oder an die individuellen Wünsche angepasster, auswechselbarer Dekostoff angebracht werden.

Das zweite Element kann insbesondere weitere Befestigungsmittel zum Befestigen wenigstens eines weiteren Zierelements und/oder funktionalen Elements aufweisen. So kann beispielsweise an einem Zierelement wahlweise noch ein funktionales Element angebracht werden.

Das zweite Element weist vorzugsweise komplementäre Befestigungsmittel zur Befestigung des zweiten Elements am ersten textilen Element auf. Als Befestigungsmittel kommen auch bei dieser Ausführungsform alle bekannten lösbaren Befestigungsmittel, beispielsweise Klettverschlüsse, Knöpfe, Knopflöcher, Reißverschlüsse, usw. in Frage. Das zweite Element weist komplementäre Befestigungsmittel zur Verbindung mit den am ersten Element angeordneten Befestigungsmitteln auf.

### KURZE BESCHREIBUNG DER FIGUREN

Weitere Merkmale und Vorteile der Erfindung ergeben sich aus der nachfolgenden Beschreibung bevorzugter Ausführungsbeispiele anhand der beigefügten Figuren. Es zeigen:
- Figur 1: eine Ausführung erfindungsgemäßer Bettwäsche;
- Figur 2: eine Ausführung eines erfindungsgemäßen Vorhangs;
- Figur 3: Ausführungen erfindungsgemäßer Handtücher;
- Figur 4: eine Ausführung einer erfindungsgemäßen Tasche;
- Figur 5: Ausführungen erfindungsgemäßer Stiefel bzw. Schuhe;
- Figur 6: eine Ausführung eines erfindungsgemäßen Bademantels;
- Figur 7: eine Ausführung einer erfindungsgemäßen Jacke;
- Figur 8: Ausführungen erfindungsgemäßer Hosen, eines erfindungsgemäßen Gürtels, T-Shirts/Pullis und Schals;
- Figur 9: eine Ausführung einer erfindungsgemäßen Mütze und eines erfindungsgemäßen Handschuhs;
- Figur 10: eine Ausführungsform eines erfindungsgemäßen Bilderrahmens;
- Figur 11: eine Ausführungsform eines erfindungsgemäßen Hockers bzw. einer erfindungsgemäßen Truhe;
- Figur 12: Ausführungsformen erfindungsgemäßer Tischdecken;
- Figur 13: Ausführungsformen erfindungsgemäßer Servietten bzw. Platzgedecke;
- Figur 14: eine Ausführungsform eines erfindungsgemäßen Textilschranks;
- Figur 15: eine Ausführungsform einer erfindungsgemäßen Lampe;
- Figur 16: eine Ausführungsform eines erfindungsgemäßen Schiebevorhangs;
- Figur 17: eine Ausführungsform eines erfindungsgemäßen Rollos;
- Figur 18: eine Ausführungsform eines erfindungsgemäßen Betts;
- Figur 19: eine Ausführungsform einer erfindungsgemäßen Stuhlhusse in zwei Ansichten;
- Figur 20: eine Ausführungsform einer erfindungsgemäßen Decke; und
- Figur 21: eine Ausführungsform einer erfindungsgemäßen Tapete.

### BESCHREIBUNG BEVORZUGTER AUSFÜHRUNGSBEISPIELE

Die Figur 1 zeigt eine Ausführung erfindungsgemäßer Bettwäsche in Form eines (größeren) Bettbezugs 1a, eines (kleineren) Kopfkissenbezugs 2a und eines Bezugs 3 a für eine Nackenrolle. Die funktionalen Grundelemente 1b, 2b, 3b der Bezüge 1a, 2a, 3a weisen bekanntermaßen Öffnungen zum Einbringen eines Federbetts bzw. eines Kissens auf. Zur individuellen Gestaltung sind mittel eines Befestigungsmittels, beispielsweise eines Klettverschlusses, sowohl am Bettbezug 1 a, am Kopfkissenbezug 2a und am Nackenrollenbezug 3a abnehmbare Dekostoffe 1c, 2c bzw. 3c angeordnet. Um beispielsweise ein sorgfältiges Waschen des Kopfkissen- und Bettbezugs zu ermöglichen, sind die Dekostoffe 1c, 2c, 3c lösbar an den funktionalen Grundelementen 1b, 2b bzw. 3b angeordnet. Auf diese Weise können die Grundelemente 1b, 2b, 3b unter anderen Bedingungen gereinigt werden als die in der Regel aus einem anderen Material bestehenden, empfindlicheren Dekostoffe 1c, 2c, 3c.

Die Figur 2 zeigt eine Ausführung eines erfindungsgemäßen Vorhangs oder Duschvorhangs 4a. Durch die lösbare Befestigung eines abnehmbaren Dekostoffs 4c am funktionalen Element 4b, das mittels Schlaufen 4d an einer Trägerstange aufgehängt werden kann, kann einerseits dem Grundelement 4b durch Auswechseln des Dekostoffs 4c ein unterschiedliches Aussehen verliehen werden. Andererseits ist es bei einem Duschvorhang 4a möglich, den Dekostoff 4c vor der Benutzung der Dusche abzunehmen.

Die Figur 3 zeigt eine Ausführung erfindungsgemäßer Handtücher 5a. Das abnehmbare Element 5c, z.B. ein dekoratives textiles Element, kann am Handtuchgrundelement 5b, der die Funktion des Abtrocknens übernimmt und daher eine wesentlich größere Oberflläche aufweist als das dekorative Element 5c, etwa in Form einer Schärpe entlang der Länge oder Breite des Grundelements 5b lösbar angebracht werden. Der Dekostoff 5c kann auch im Bereich einer Ecke des Handtuchs 5a angeordnet sein. Der Dekostoff 5c kann, beispielsweise für Hotels, bestimmte Farben, Logos, Bilder, Muster, usw. aufweisen. Außerdem kann statt des Dekostoffs 5c ein abnehmbares zweites Element verwendet werden, das aus einem anderen Material, beispielsweise Kunststoff besteht. Auf diese Weise kann jedes Handtuch 5a individuell gestaltet werden, wobei das abnehmbare Element 5c und zum Waschen des Grundelement 5b abgenommen werden kann. Zudem können einheitliche Handtuchgrundelemente 5b mit erfindungsgemäßen Befestigungsmitteln angeboten werden, die individuell mit einem bestimmten Dekoelement 5c ausgestattet werden können.

In der Figur 4 ist eine Ausführung einer erfindungsgemäßen Tasche 6a dargestellt. Sie weist einen Handgriff 6d und einen Aufnahmekörper 6e auf. An der sichtbaren Außenseite 6b des Aufnahmekörpers 6e der Tasche 6a ist mittels lösbarer Befestigungsmittel ein Dekostoff 6c oder ein Zierelement angeordnet. Da dieses erfindungsgemäß auswechselbar ist, kann der Tasche 6a ein individuelles, je nach Wunsch des Benutzers veränderbares Aussehen verliehen werden.

Die Figur 5 zeigt Stiefel 7a in unterschiedlichen Ausführungsformen der Erfindung bzw. einen erfindungsgemäßen Schuh und Puschen 7a, an deren Außenseite 7b ein Dekostoffteil 7c oder ein anderes Material lösbar und abnehmbar bzw. auswechselbar befestigt ist. Zusätzlich oder alternativ zum Dekostoff 7c kann ein funktionales Element oder Accessoire, beispielsweise eine Uhr 7d, abnehmbar an der Außenseite 7b des Schuhs 7a bzw. Stiefels 7a angeordnet sein.

Die Figur 6 zeigt ein Bekleidungsstücke, nämlich einen Mantel oder Bademantel 8a in einer Ansicht von vorne und von hinten. An der Außenseite 8b des funktionalen Teils des Mantels 8a, der aus einem herkömmlich verwendeten, robusten und leicht waschbaren Material hergestellt sein kann, ist ein flächiges Dekoelement 8c angeordnet, dessen Form an die Außenseite 8b des Mantels 8a im Wesentlichen angepasst sein kann. Obwohl das abnehmbare und austauschbares Dekoelement 8c in erster Linie das Aussehen des Bademantels 8a bestimmen soll, kann es auch funktionale Teile, z.B. Taschen, aufweisen.

In der Figur 7 sind Jacken 9a in zwei unterschiedlichen Ausführungsformen dargestellt. An der Außenseite 9b bzw. im Bereich der Bündchen 9d der Jacken 9a sind jeweils abnehmbare Elemente 9c angeordnet. Bei der ersten Ausführungsform der Jacke 9a können beispielsweise Bündchen 9c als abnehmbare Elemente vorgesehen sein, die mittels lösbarer Befestigungsmittel an der Jacke angeordnet sind. An einem abnehmbaren Bündchen 9c kann zusätzlich beispielsweise eine Uhr 9e oder ein anderes Accessoire über weitere am Element 9c angeordnete Befestigungsmittel fest oder lösbar befestigt sein.

Die Bündchen 9c können auch ohne die Jacke funktional als Uhrenarmband mit einer abnehmbar oder fest angeordneten Uhr 9e oder als Accessoire getragen werden. Außer einer Uhr 9e können auch andere funktionale Elemente oder Zierelemente, wie LED-Monitore u. ä. angeordnet sein.

Im zweiten Ausführungsbeispiel ist die Jacke 9a an der Außenseite 9b im Rückenbereich mit einem abnehmbaren Element 9c, das aus einem nicht waschbaren oder anders zu behandelnden Material als das Grundelement der Jacke 9a besteht, versehen.

Selbstverständlich können beide Ausführungsformen der Jacke kombiniert werden.

Die Figur 8 zeigt weitere Bekleidungsgegenstände, beispielsweise eine Hose 10a, mit einem zweiten flächigen, insbesondere textilen Element 10c. Dieses ist lösbar und abnehmbar an der Außenseite 10b der Hose 10a angeordnet und kann wiederum mit einem Accessoire 10d oder einem funktionalen Element (wie einer Uhr) bestückt sein.

Der Grundkörper 11b eines Gürtels 11a kann beispielsweise mit einem abnehmbaren Element 11c ausgestattet sein, an dem LED-Monitor mit wechselnden Bildern angeordnet ist. Das Element 11 c kann beispielsweise die Gürtelschnalle überdecken.

Selbstverständlich können die zweiten Elemente (Dekorationselemente und/oder funktionale Elemente) in unterschiedlichen Ausführungen an allen möglichen Kleidungsstücken, wie T-Shirts/Pullis, Schals, oder, wie in der Figur 9 gezeigt, an den Außenseiten 12b, 13b einer Mütze 12a bzw. eines Handschuhs 13a abnehmbar angeordnet sein. Das abnehmbare Material, das in der Regel aus einem anderen Stoff besteht als der funktionale Grundkörper, kann mit Schmuck, Accessoires, funktionalen Elementen usw. versehen sein, die aus pflegetechnischen Gründen beim Reinigen des Grundkörpers abgenommen werden müssen.

Die Figur 10 zeigt einen erfindungsgemäßen Bilderrahmen 14a, dessen Rahmenelement 14b Befestigungsmittel zur lösbaren Befestigung eines Dekostoffs 14c im vom Rahmenelement 14b eingegrenzten Bereich aufweist. Durch diese Ausführungsform der Erfindung wird es ermöglicht, den Bilderrahmen 14a auch ohne Bild in dekorativer Weise an der Wand eines Raums anzubringen. Wird also etwa ein Bild ausgetauscht oder entfernt, so muss das Rahmenteil 14b nicht abgenommen und gelagert werden. Vielmehr kann, vorübergehend oder auf Dauer, ein dekoratives Element 14c den Innenbereich abdecken. Das Dekorationselement 14c kann dabei beispielsweise ein textiles Element sein, aber auch aus Papier, Karton u. ä. bestehen. Das Element 14c kann bedruckt, gemustert oder auf sonstige Weise dekorativ ausgestaltet sein. Erfindungsgemäß sind Mittel zur abnehmbaren Befestigung des dekorativen Elements vorgesehen.

In der Figur 11 ist ein Hocker 15a bzw. eine Truhe 15a dargestellt. Die Erfindung erstreckt sich prinzipiell auch auf Möbel, insbesondere auf Möbel, deren Außenseite 15b mit einem textilen Material versehen ist. So weist der Hocker 15a bzw. die Truhe 15a Befestigungsmittel zur lösbaren Befestigung eines oder mehrerer flächiger bzw. profilierter Dekorationselemente 15c auf. Durch die Abnehmbarkeit der dekorativen Elemente 15c wird gewährleistet, dass die Erscheinung des Hockers 15a bzw. der Truhe 15a stets an die Umgebung angepasst werden kann.

Die Figur 12 zeigt weitere Ausführungsformen der Erfindung. So kann eine rechteckige Oberfläche 16b einer Tischdecke 16a mit einem ebenfalls rechteckigen abnehmbaren Dekostoff 16c lösbar verbunden sein. Der Dekostoff 16c kann ebenfalls rechteckig geschnitten sein und, auf der Oberfläche 16b angebracht, einen umlaufenden Randbereich der Oberfläche 16b zur Sicht frei lassen. Beispielsweise können für eine bestimmte Tischdecke 16a Dekostoffe 16c unterschiedlicher Größe bereitgestellt werden. Damit kann die Tischdecke an verschiedene Größen und Formate von Tischoberflächen angepasst werden. So ist es beispielsweise denkbar, für ovale Tische ein entsprechendes ovales Dekoelement 16c am Grundelement 16b anzubringen. Außerdem kann die Größe des Dekostoffs 16c an die Größe des Tisches angepasst werden, so dass beispielsweise genau die gesamte Tischoberfläche durch den Dekostoff 16c abgedeckt ist.

Das Dekoelement 16c kann aber, wie in der zweiten Ausführungsform der Tischdecke 16a dargestellt, auch rahmenartig ausgebildet sein und lediglich einen Randbereich der Oberfläche 16b der Tischdecke 16a abdecken.

Ähnlich verhält es sich bei den in der Figur 13 dargestellten Servietten bzw. Platzgedecken 17a. Hier kann das Dekoelement 17c einen Innenbereich der Oberfläche 17b der Serviette 17a, einen Randbereich, oder den Bereich einer Ecke (oder Seite) der Oberfläche 17b abdecken. Die Befestigungsmittel sind derart angebracht, dass eine oder mehrere Möglichkeiten des Anbringens des Dekoelements 17c und somit eine oder mehrere Gestaltungen der Serviette 17a möglich sind.

Die Erfindung kann, wie die Figuren 14 bis 19 zeigen, auch im Zusammenhang mit Möbelstücken und Einrichtungsgegenständen ausgeführt sein.

So zeigt die Figur 14 einen Textilschrank 18a mit einer textilen Oberfläche 18b, auf der ein flächiges, insbesondere textiles Dekorationselement 18c abnehmbar, z.B. mittels eines Klettverschlusses, angebracht ist. Das Dekorationselement 18c kann dabei auch ein funktionales Element, wie etwa einen Spiegel, aufweisen. Der Spiegel kann fest oder abnehmbar am Dekorationselement 18c angeordnet sein.

Die Figur 15 zeigt eine Lampe 19a mit einem Lampenschirm 19b. An der Unterkante des Lampenschirms 19b ist ein lösbares Dekorationselement 19c in Form eines Streifens angeordnet.

In der Figur 16 ist ein Schiebevorhang 20a mit mehreren, gegeneinander verschiebbaren, Vorhangelementen bzw. Lamellen 20d, 20e und 20f dargestellt. Auf der Oberfläche eines oder mehrerer der verschiebbaren Elemente 20d, 20e bzw. 20f können gleiche oder unterschiedliche flächige Dekorationselemente 20c lösbar befestigt sein.

Ein in der Figur 17 dargestelltes Rollo 21 a weist eine Abdeckfläche 21 b auf. Im Bereich der unteren Kante der Abdeckfläche 21b ist ein abnehmbar angebrachtes dekoratives Element 21c vorgesehen. Beim Hochziehen bzw. Einrollen der Abdeckfläche 21b wird die sichtbare Oberfläche der Abdeckfläche 2 1 b vollständig eingerollt, so dass nur noch das dekorative Element 21c oder ein Teil desselben sichtbar ist.

Die Figur 18 zeigt ein Bett 20a, dessen Gestell an der Kopfseite und/oder der Fußseite eine freie Fläche 20b aufweist, die mit Befestigungsmitteln versehen ist, an denen ein Dekoelement 20c lösbar angebracht ist.

Die Figur 19 zeigt eine Stuhlhusse 21a mit an verschiedenen Seiten angebrachten Dekoelementen 21c in einer Seitenansicht und einer Ansicht von hinten.

Wie in der Figur 20 dargestellt, ist die Erfindung im Zusammenhang mit jeder Art von Decken, beispielsweise im Zusammenhang mit einer Picknickdecke 22a, ausführbar. Eine oder beide Oberflächen 22b der Decke 22a können mit einem abnehmbaren funktionalen oder dekorativen Element 22c verbunden sein. Das dekorative Element 22c kann mit unterschiedlichen Mitteln, beispielsweise Klettverschlüssen, an einem oder beiden Oberflächen 22b lösbar angeordnet sein. Das Element 22c kann beispielsweise ein Feuchtigkeitsschutz sein, der an der Unterseite 22b der Decke 22a angeordnet werden kann, oder ein Zierelement 22b, das an der Oberseite 22b der Decke 22a angeordnet werden kann.

In der Figur 21 ist eine weitere Ausführungsform der Erfindung gezeigt. Eine Tapete 23a weist eine spezialbeschichtete Oberfläche 23b auf, auf der gleiche oder unterschiedliche Dekorationselemente 23c abnehmbar und unter Umständen an beliebigen Stellen der Oberfläche 23b angeordnet werden können. Insbesondere kann der Dekostoff für die dekorativen Elemente 23c ein anderes Material als das Tapetenmaterial sein. Auf diese Weise können Räume individuell unterschiedlich ausgestaltet und ohne großen Aufwand jederzeit umgestaltet werden. Es ist auch denkbar, flächige textile Elemente, Poster o.ä. an einer Tapete anzubringen, die dafür fest installierte Befestigungsmittel aufweist.

In der Regel sind die zweiten Elemente flächig ausgebildet und an einer freien Fläche am ersten Element angeordnet.

Das Dekorationselement und/oder das funktionale Element kann mit beliebeigen lösbaren Befestigungsmitteln, beispielsweise Klettverschlüssen, Knöpfen, Reißverschlüssen, usw. lösbar am Grundelement angebracht sein. Das Dekoelement kann in allen Ausführungsformen der Erfindung ein- oder mehrteilig ausgebildet sein und mit einer oder mehreren Arten beliebiger Befestigungsmittel abnehmbar am Grundelement befestigt sein.

Außerdem kann das Dekoelement Mittel zur Erfüllung zusätzlicher Funktionen, wie das Bereitstellen von Taschen an einem Bekleidungsstück, weiterer Befestigungsmittel, z.B. zum Befestigen eines Gegenstand wie einer Uhr, usw. aufweisen.

Es wird für alle im Zusammenhang mit der Erfindung beschriebenen Merkmale einzeln und in Kombination Schutz beansprucht. Die in den Ausführungsbeispielen beschriebenen Merkmale sollen insbesondere untereinander kombinierbar sein.

## Patentansprüche

1. Textilie, insbesondere Haus-, Heim- oder Wohntextilie, wie Bettwäsche, Vorhänge, und dgl., umfassend ein erstes textiles Element und am ersten textilen Element angeordnete Befestigungsmittel zum Befestigen eines zweiten Elements an dem ersten textilen Element.

2. Textilie nach Anspruch 1, **dadurch gekennzeichnet, dass** die Befestigungsmittel einen Klettverschluss, Knöpfe, Knopflöcher, einen Reißverschluss, ein Befestigungsband, etc. umfassen.

3. Kombination aus einer Textilie nach einem der vorhergehenden Ansprüche 1 oder 2, und einem an der Textilie angeordneten zweiten Element, wobei das zweite Element mittels der Befestigungsmittel lösbar und/oder abnehmbar am ersten textilen Element befestigt ist.

4. Kombination nach Anspruch 3, **dadurch gekennzeichnet, dass** das zweite Element ein Zierelement und/oder ein funktionales Element aufweist.

5. Kombination nach Anspruch 3 oder 4, **dadurch gekennzeichnet, dass** das zweite Element Befestigungsmittel zum Befestigen wenigstens eines weiteren Zierelements und/oder funktionalen Elements aufweist.

6. Kombination nach einem der vorhergehenden Ansprüche 3 bis 5, **dadurch gekennzeichnet, dass**
das zweite Element komplementäre Befestigungsmittel zur Befestigung des zweiten Elements am ersten textilen Element aufweist.

7. Bekleidungsstück bzw. Accessoire, umfassend eine erstes funktionales Element, und am ersten funktionalen Element angeordnete Befestigungsmittel zum Befestigen eines zweiten Elements am ersten Element.

8. Bekleidungsstück bzw. Accessoire nach Anspruch 7, **dadurch gekennzeichnet, dass** die Befestigungsmittel einen Klettverschluss, Knöpfe, Knopflöcher, einen Reißverschluss, ein Befestigungsband, etc. umfassen.

9. Kombination aus einem Bekleidungsstück bzw. Accessoire nach einem der vorhergehenden Ansprüche 7 oder 8, und einem am Bekleidungsstück bzw. Accessoire angeordneten zweiten Element, wobei das zweite Element mittels der Befestigungsmittel lösbar und/oder abnehmbar am Bekleidungsstück bzw. Accessoire befestigt ist.

10. Kombination nach Anspruch 9, **dadurch gekennzeichnet, dass**
das zweite Element ein Zierelement und/oder ein funktionales Element aufweist.

11. Kombination nach Anspruch 9 oder 10, **dadurch gekennzeichnet, dass**
das zweite Element Befestigungsmittel zum Befestigen wenigstens eines weiteren Zierelements und/oder funktionalen Elements aufweist.

12. Kombination nach einem der vorhergehenden Ansprüche 9 bis 11, **dadurch gekennzeichnet, dass**
das zweite Element komplementäre Befestigungsmittel zur Befestigung des zweiten Elements am Bekleidungsstück bzw. Accessoire aufweist.

13. Möbelstück bzw. Einrichtungsgegenstand, umfassend eine erstes funktionales Element, und am ersten funktionalen Element angeordnete Befestigungsmittel zum Befestigen eines zweiten Elements am ersten Element.

14. Möbelstück bzw. Einrichtungsgegenstand nach Anspruch 13, **dadurch gekennzeichnet, dass**
die Befestigungsmittel einen Klettverschluss, Knöpfe, Knopflöcher, einen Reißverschluss, ein Befestigungsband, etc. umfassen.

15. Kombination aus einem Möbelstück bzw. Einrichtungsgegenstand nach einem der vorhergehenden Ansprüche 13 oder 14, und einem am Möbelstück bzw. Einrichtungsgegenstand angeordneten zweiten Element, wobei das zweite Element mittels der Befestigungsmittel lösbar und/oder abnehmbar am Möbelstück bzw. Einrichtungsgegenstand befestigt ist.
